# EUROPÄISCHE PATENTSCHRIFT

(11) **EP 1 503 022 B1**
(45) Veröffentlichungstag und Bekanntmachung des Hinweises auf die Patenterteilung: **12.10.2011**
(21) Anmeldenummer: 04015690.3
(22) Anmeldetag: 09.07.2004
(51) Int. Cl.: E06B 1/62, E04B 1/68, E04F 13/06

(54) **Bausatz zum Abschluss einer Fuge zwischen zwei Gebäudeteilen**
Construction kit for finishing a joint between two building parts
Ensemble de pièces pour la finition d'un joint entre deux parties de bâtiment

(30) Priorität: 24.07.2003 DE 20311371 U
(43) Veröffentlichungstag der Anmeldung: 02.02.2005
(73) Patentinhaber: VWS-Befestigungstechnik GmbH, 72805 Lichtenstein (DE)
(72) Erfinder: Dollinger, Wolfram, 72805 Lichtenstein (LI)
(74) Vertreter: Kohler Schmid Möbus

(56) Entgegenhaltungen:
- EP-A- 0 852 276
- DE-U- 9 315 679
- US-A- 3 712 188

## Beschreibung

Die Erfindung betrifft einen Bausatz mit den Merkmalen des Oberbegriffs von Anspruch 1.

Fugenleisten finden insbesondere Anwendung an den Übergängen von Fenster- und Türlaibungen zur Putzfassade. Sie können jedoch auch in die Fugen zwischen den Platten oder anderen Fassadenelementen eingesetzt werden. Die Fugenleisten sollen dabei verhindern, dass Schlagregen oder Wind durch die Fugen ins Gebäudeinnere dringt. Die Abdichtung soll dabei auch dann gewährleistet werden, wenn sich der gegenseitige Abstand der beiden die Fugenränder bildenden Bauteile verändert.

Die Fugenleisten nach dem Stand der Technik, wie sie beispielsweise in der US 3,712,188 beschrieben sind, bestehen aus geschäumten Elementen, die im komprimierten Zustand in die Fuge eingesetzt werden. Die bekannten Leisten haben damit zwar die Möglichkeit bei einer Vergrößerung der Fugenbreite die Fuge nach wie vor dicht abzuschließen, nicht jedoch, wenn sich die Fugenbreite verringert. Das Material ist bereits im eingesetzten Zustand maximal komprimiert, sodass durch ein Aufeinanderzubewegen der beiden die Fugen begrenzenden Bauteile die Fugenleiste gestaucht wird und somit den Druck auf die Bauteile überträgt. Wenn die Leiste nicht sehr tief eingesetzt ist, kann es außerdem zu einem Herausschaffen der Leiste aus der Fuge kommen. Ganz ähnliche Probleme treten auf, wenn es zu einem seitlichen Gegeneinanderverschieben der beiden die Fuge begrenzenden Bauteile kommt. Auch hier ist kaum ein Ausgleich durch die Fugenleiste möglich, da das Material zu stark komprimiert ist.

Aus der DE 93 15 679 U1 ist ein Bausatz zum Abschluss einer Fuge zwischen zwei Gebäudeteilen bekannt, umfassend eine Clipleiste und eine Fugenleiste mit einem quer zur Fugenlängsrichtung komprimierbaren und expandierbaren, in die Fuge einsetzbaren Körper, der an beiden Fugenrändern befestigbar ist und in seinen beiden den Fugenrändern benachbarten Bereichen mit sich parallel zu den Fugenrändern erstreckenden Aufnahmeschlitzen für zwei Schenkel der Clipleiste versehen ist.

Der vorliegenden Erfindung liegt die Aufgabe zugrunde, die Produktionszeit, Produktionskosten und Materialkosten des Bausatzes gemäß DE 93 15 679 U1 zu senken.

Die Aufgabe wird durch einen Bausatz mit den Merkmalen des Anspruchs 1 gelöst. Vorzugsweise kann der Körper außerdem in Fugenlängsrichtung komprimierbar und expandierbar sein. Durch die abnehmbare Clipleiste wird der voreingestellte Kompressionsgrad des Körpers beim Einsetzen in die Fuge konserviert. Dabei können die Schenkel der Clipleiste vorzugsweise einen gegenseitigen Abstand aufweisen, der dem Abstand der Aufnahmeschlitze des Körpers im entspannten Zustand des Körpers entspricht. Das bedeutet, dass der Körper garantiert im entspannten Zustand in die Fuge eingesetzt wird. Nach dem Herausnehmen des Clips kann damit der Körper nicht nur Ausdehnungen der Fuge, die durch Witterungseinflüsse auf die die Fuge begrenzenden Bauteile hervorgerufen werden, ausgleichen. Auch ein parallel zur Nut gerichtetes gegenseitiges Verschieben der beiden Bauteile lässt sich dann durch den Körper ausgleichen.

Nach Herausnehmen der Clipleiste kann in einen der Aufnahmeschlitze ein Befestigungssteg einer Einputzleiste eingesetzt werden. Die Einputzleiste behindert die Bewegungen des Körpers nicht, wenn sie die Fuge nicht vollständig nach außen hin abdeckt. Dann ist auch eine Komprimierung des Körpers nach wie vor möglich. Andererseits dient die Putzleiste dazu, einen Untergrund und vorzugsweise auch eine Putzabzugskante für eine den Körper und die Fuge nach außen abdeckenden Putzauftrag zu bilden. Neben einer Putzabzugskante können an der Einputzleiste auch ein oder mehrere Gewebestreifen befestigt oder befesstigbar sein. Es ist dann ein lückenloser Übergang zu den gewöhnlicherweise unter der Putzschicht angeordneten Gewebematten möglich.

Der Körper kann vorzugsweise aus einem Kunststoffschaum, beispielsweise einem Polyurethanschaum gefertigt sein. Zu seiner raschen Befestigung an den Fugenrändern können seitlich Klebestreifen angeordnet sein.

Weitere Vorteile ergeben sich, wenn die Fugenleiste mit einer zusätzlichen Abdecklippe versehen ist. Die Leiste kann auch zur Abdeckung von Fugen auf eine Fassadenoberfläche aufbringbar sein, wobei sie nach Abnahme der Clipleiste durch eine weitere Leiste nach außen abdeckbar ist.

Nachfolgend wird ein bevorzugtes Ausführungsbeispiel eines erfindungsgemäßen Bausatzes anhand der Zeichnungen näher beschrieben.

Es zeigen:
- Fig. 1: einen Querschnitt durch eine Fugenleiste mit eingesetzter Clipleiste;
- Fig. 2: einen der Fig. 1 entsprechenden Querschnitt mit abgenommener Clipleiste;
- Fig. 3: einen Querschnitt durch die Clipleiste aus Fig. 1 und durch eine Einputzleiste;
- Fig. 4: eine der Fig. 3 entsprechende Darstellung mit der in einen Aufnahmeschlitz der Fugenleiste eingesetzten Einputzleiste;
- Fig. 5 - 7: einen Querschnitt durch ein Fensterprofil und einer daran anzuschließenden Wärmedämmplatte mit einer Fugenleiste in unterschiedlichen Montagestadien der Fugenleiste.

Fig. 1 zeigt im Querschnitt eine Fugenleiste 10 mit einem Körper 11 aus einem komprimierbaren und expandierbaren Material, beispielsweise aus einem Kunststoffschaum, der seitlich zwei Klebestreifen 12, 13 aufweist. Mit diesen Klebestreifen 12, 13 kann er an Fugenrändern befestigt werden, wie in den Fig. 5 - 7 illustriert ist. Zwischen dem Körper 11 und den Klebestreifen 12, 13 sind zwei Aufnahmeschlitze 14, 15 vorgesehen. Im dargestellten Beispiel sind in diese Aufnahmeschlitze 14, 15 die Schenkel 17, 18 einer im Querschnitt U-förmigen Clipleiste 16 eingesetzt. Diese Clipleiste 16 sorgt dafür, dass der Körper 11 in einem definierten Kompressionszustand in eine Fuge eingesetzt werden kann. Vorzugsweise wird der Körper 11 dabei durch die Clipleiste 16 in seiner entspannten Stellung gehalten, wodurch optimale Kompressions- und Expansionsbewegungen des Materials möglich sind.

Fig. 2 zeigt nun die Fugenleiste 10 aus Fig. 1 mit abgenommener Clipleiste 16. Die Aufnahmeschlitze 14, 15 sind jetzt frei zur Aufnahme beispielsweise der in den Fig. 3 und 4 dargestellten Einputzleiste 19. Die Einputzleiste 19 weist einen Befestigungssteg 20 sowie eine Putzabzugskante 21 auf. Der Befestigungssteg 20 kann beispielsweise in den Aufnahmeschlitz 14 eingesetzt werden. Dies zeigt Fig. 4.

Aus Fig. 4 ist ersichtlich, dass die Einputzkante 21 vom Befestigungssteg 20 nur so weit entfernt ist, dass der Leistenabschnitt 22 nicht die gesamte Fugenleiste 10 nach oben hin abdeckt, sodass die Einputzleiste 19 eine Kompression des Körpers 11 nicht behindert.

Die Fig. 5 - 7 illustrieren den Einsatz der Fugenleiste 10.

In Fig. 5 ist im Schnitt ein Fensterprofil 25 zu erkennen, an dessen Außenseite die Fugenleiste 10 aus Fig. 1 mit eingesetzter Clipleiste 16 mittels des Klebestreifens 12 angeklebt ist. Am gegenüberliegenden Klebestreifen 13 wird, wie in Fig. 6 dargestellt ist, eine Wärmedämmplatte 26 angeschlossen. Dabei sorgt die Clipleiste 16 dafür, dass die Breite b der Fuge 27, die sich zwischen dem Fensterprofil 25 und der Wärmedämmplatte 26 ausbildet, im Einbauzustand der Leiste 10 exakt dem Breitenmaß dieser Leiste 10 bei entspanntem Zustand des Körpers 11 entspricht. Nachdem die Wärmedämmplatte 26 im Abstand b zur Fensterlaibung 25 angeordnet worden ist, kann die Clipleiste 16 entnommen werden, wie Fig. 6 zeigt. Anschließend lässt sich in den Aufnahmeschlitz 14 der Leiste 10 der Befestigungssteg 20 der Einputzleiste 19 einsetzen. Danach kann über der Wärmedämmplatte 26 und der Einputzleiste 19 bis zur Höhe der Putzabzugskante 21 eine Putzschicht aufgetragen werden. Durch den komprimierbaren und expandierbaren Körper 11 der Leiste 10 ist dabei sichergestellt, dass es auch bei einer Veränderung der Fugenbreite b, beispielsweise aufgrund von Temperatureinflüssen, zu keinem Reißen der Putzschicht kommt und die Fuge abgedichtet bleibt.

## Patentansprüche

1. Bausatz zum Abschluss einer Fuge (27) zwischen zwei Gebäudeteilen (25, 26), umfassend eine Clipleiste (16) und eine Fugenleiste mit einem quer zur Fugenlängsrichtung komprimierbaren und expandierbaren, in die Fuge (27) einsetzbaren Körper (11), der an beiden Fugenrändern (25, 26) befestigbar ist und in seinen beiden den Fugenrändern (25, 26) benachbarten Bereichen mit sich parallel zu den Fugenrändern (25, 26) erstreckenden Aufnahmeschlitzen (14, 15) für zwei Schenkel (17, 18) der Clipleiste (16) versehen ist, **dadurch gekennzeichnet, dass** die Clipleiste (16) eine im Querschnitt im Wesentlichen U-förmige, abnehmbare Clipleiste (16) ist, wobei die Schenkel (17, 18) der Clipleiste (16) einen gegenseitigen Abstand aufweisen, der dem Abstand der Aufnahmeschlitze (14, 15) des Körpers (11) im entspannten Zustand des Körpers (11) oder in einem definierten Kompressionszustand entspricht, und dass der Bausatz eine von der Clipleiste (16) separate Einputzleiste (19) mit einem Befestigungssteg (20) aufweist, wobei nach Abnahme der Clipleiste (16) der Befestigungssteg (20) in einen der Aufnahmeschlitze (14, 15) so einsetzbar ist, dass die Einputzleiste (19) den Körper (11) zum Fugenäußeren hin mindestens teilweise abdeckt.

2. Bausatz nach Anspruch 1, **dadurch gekennzeichnet, dass** der Körper (11) zusätzlich in Fugenlängsrichtung komprimierbar und expandierbar ist.

3. Bausatz nach Anspruch 1 oder 2, **dadurch gekennzeichnet, dass** der Körper (11) aus einem Kunststoffschaum gefertigt ist.

4. Bausatz nach einem der Ansprüche 1 bis 3, **dadurch gekennzeichnet, dass** der Körper (11) mittels Klebestreifen (12, 13) an den Fugenrändern (25, 26) befestigbar ist.

5. Bausatz nach einem der Ansprüche 1 bis 4, **dadurch gekennzeichnet, dass** die Einputzleiste (19) eine Putzabzugskante (21) aufweist.

6. Bausatz nach einem der Ansprüche 1 bis 5, **dadurch gekennzeichnet, dass** an der Einputzleiste (19) ein Gewebestreifen befestigt oder befestigbar ist.

7. Bausatz nach einem der Ansprüche 1 bis 6, **dadurch gekennzeichnet, dass** die Fugenleiste mit einer zusätzlichen Abdecklippe versehen ist.

8. Bausatz nach einem der Ansprüche 1 bis 7, **dadurch gekennzeichnet, dass** die Fugenleiste auf eine Fassadenoberfläche aufbringbar und nach Abnahme der Clipleiste (16) durch eine weitere Leiste nach außen abdeckbar ist.

## Claims

1. Kit for finishing a joint (27) between two building parts (25, 26), comprising a clip strip (16) and a joint strip with a body (11) which is insertable into the joint (27) and is compressible and expandable at right angles to the longitudinal direction of the joint and is fixable at both boundaries (25, 26) of the joint and is provided in both regions adjacent to the joint boundaries (25, 26) with seating slots (14, 15) extending parallel with the joint boundaries (25, 26) for two flanges (17, 18) of the clip strip (16), **characterized in that** the clip strip (16) is a removable clip strip (16) with a substantially channel-shaped cross-section, the flanges (17, 18) of the clip strip (16) being spaced apart at a distance corresponding to the distance between the seating slots (14, 15) of the body (11) in the relaxed condition of the body (11) or in a defined compression condition, and **in that** the kit comprises a plastering-in strip (19), separate from the clip strip (16), with a fixing web (20) that can be inserted into one of the seating slots (14, 15) after the clip strip (16) has been removed so that the plastering-in strip (19) at least partly covers the body (11) towards the outside of the joint.

2. Kit according to Claim 1, **characterized in that** the body (11) is also compressible and expandable in the longitudinal direction of the joint.

3. Kit according to Claim 1 or Claim 2, **characterized in that** the body (11) is made from plastic foam.

4. Kit according to any one of Claims 1 to 3, **characterized in that** the body (11) is fixable at the joint boundaries (25, 26) by means of adhesive strips (12, 13).

5. Kit according to any one of Claims 1 to 4, **characterized in that** the plastering-in strip (19) has a plaster stop edge (21).

6. Kit according to any one of Claims 1 to 5, **characterized in that** a mesh strip is attached or attachable to the plastering-in strip (19).

7. Kit according to any one of Claims 1 to 6, **characterized in that** the joint strip is provided with an additional cover lip.

8. Kit according to any one of Claims 1 to 7, **characterized in that** the joint strip can be fitted to a façade surface and after removal of the clip strip (16) can be covered by another strip.

## Revendications

1. Kit pour fermer un joint (27) entre deux parties de boîtier (25, 26), comprenant une baguette d'agrafe (16) et une baguette de joint avec un corps (11) comprimable et expansible transversalement à la direction longitudinale du joint et insérable dans le joint (27), lequel corps peut être fixé sur les deux bords de joint (25, 26) et est pourvu, dans ses deux zones adjacentes aux bords de joint (25, 26), de fentes de réception (14, 15) s'étendant parallèlement aux bords de joint (25, 26) pour deux branches (17, 18) de la baguette d'agrafe (16), **caractérisé en ce que** la baguette d'agrafe (16) est une baguette d'agrafe (16) amovible, sensiblement en forme de U en section transversale, les branches (17, 18) de la baguette d'agrafe (16) présentant un espacement mutuel qui correspond à l'espacement des fentes de réception (14, 15) du corps (11) à l'état détendu du corps (11) ou dans un état de compression défini et **en ce que** le kit présente une baguette de recouvrement (19) séparée de la baguette d'agrafe (16) avec une nervure de fixation (20), dans lequel, après avoir enlevé la baguette d'agrafe (16), la nervure de fixation (20) peut être insérée dans l'une des fentes de réception (14, 15) de sorte que la baguette de recouvrement (19) recouvre au moins partiellement le corps (11) vers l'extérieur du joint.

2. Kit selon la revendication 1, **caractérisé en ce que** le corps (11) peut encore être comprimé et expansé dans la direction longitudinale du joint.

3. Kit selon la revendication 1 ou 2, **caractérisé en ce que** le corps (11) est fabriqué à partir d'une mousse en matériau synthétique.

4. Kit selon l'une quelconque des revendications 1 à 3, **caractérisé en ce que** le corps (11) peut être fixé au moyen de bandes collantes (12, 13) sur les bords de joint (25, 26).

5. Kit selon l'une quelconque des revendications 1 à 4, **caractérisé en ce que** la baguette de recouvrement (19) présente une arête de retrait de crépi (21).

6. Kit selon l'une quelconque des revendications 1 à 5, **caractérisé en ce qu'**une bande de tissu est fixée ou peut être fixée sur la baguette de recouvrement (19).

7. Kit selon l'une quelconque des revendications 1 à 6, **caractérisé en ce que** la baguette de joint est pourvue d'une lèvre de recouvrement supplémentaire.

8. Kit selon l'une quelconque des revendications 1 à 7, **caractérisé en ce que** la baguette de joint peut être appliquée sur une surface de façade et, après avoir enlevé la baguette d'agrafe (16), peut être recouverte vers l'extérieur par une autre baguette.
